# EUROPÄISCHE PATENTANMELDUNG

(11) **EP 0 481 340 A1**
(43) Veröffentlichungstag der Anmeldung: **22.04.1992**
(21) Anmeldenummer: 91117189.0
(22) Anmeldetag: 09.10.1991
(51) Int. Cl.: A47G 25/48

(54) **Anzugbügel mit Hosenhalter**

(30) Priorität: 16.10.1990 DE 4032752; 06.11.1990 DE 4035186
(71) Anmelder: Nigge, Werner, Dr., D-67655 Kaiserslautern (DE)
(72) Erfinder: Nigge, Werner, Dr., D-67655 Kaiserslautern (DE)

(57) **Zusammenfassung**

Am Oberteil eines handelsüblichen Anzugbügels mit rutschhemmend beschichtetem Quersteg ist eine federnde Platte so angebracht, daß deren freies unteres Ende am Quersteg anliegt. Die nur etwa handbreit über den Quersteg herumgelegten Hosenbein-Enden werden hierdurch hinter dem Quersteg auch bei nur geringem Andruck infolge des hohen Reibungswiderstandes hinreichend festgehalten und hängt sich so die Hose richtig aus.

## Beschreibung

Die Erfindung betrifft einen Anzugbügel, der mit einer besonderen Halterung zum langen Aufhängen einer Hose ausgestattet ist.

Um dies zu erreichen, sind schon seit jeher fest an übliche hölzerne Anzugbügel angebaute Hosenklammern bekannt und im Handel, wobei die Hosenbein-Enden durch starken Klammerdruck festgehalten werden. Sie erfüllen zwar ihren Zweck, sind jedoch umständlich zu benutzen und in der Herstellung teuer.

Bekannt und im allgemeinen Gebrauch sind weiter solche Anzugbügel, deren Querstege mit einer rutschhemmenden Beschichtung versehen sind. Sie haben den Vorteil, daß die hälftig geteilt aufgehängte Hose nicht mehr so leicht wie bei glatten Querstegen herausrutschen kann. (Vergleiche hierzu die Deutsche Gebrauchsmusteranmeldung P. A. 749311.14. 12.59) Hiermit kann die Hose jedoch nicht lang aufgehängt werden.

Bekannt ist weiter durch das US-Patent Nr. 2,620,951 vom 09. Dezember 1952 ein Anzugbügel, bei welchem das Herausrutschen hälftig geteilt aufgehängter Hosen durch eine federnde Platte verhindert wird. Auch hierbei ist das lange Aufhängen von Hosen nicht möglich, da die federnde Platte nur einen geringen Druck ausüben kann, um sich entsprechend ihrer Zweckbestimmung beim Aufhängen der Hosen durch leichten einhändigen Druck von selbst zu öffnen und zu schließen.

Der angemeldeten Erfindung liegt die Aufgabe zugrunde, die Konstruktion des oben genannten Anzugbügels mit rutschhemmend beschichtetem Quersteg konstruktiv möglichst einfach und billig so zu ergänzen, daß damit Hosen auch lang aufgehängt werden können. Außerdem soll die Handhabung leicht verständlich und manuell einfach sein.

Die Lösung dieser Aufgabe ergibt sich daraus, daß eine Hose, deren Hosenbein-Enden nur etwa handbreit über einen solchen - insbesondere durch Schaumstoff- oder Gummiüberzug - rutschhemmenden Quersteg herumgelegt sind, nicht etwa sofort abrutscht und herunterfällt.

Dies tritt erst nachfolgend bei den unvermeidlichen Erschütterungen durch die Handhabung des Anzugbügels beim Auf- und Abhängen der Anzugjakke und beim Bewegen auf der Kleiderschrankstange ein. Es fällt dann zuerst das obenliegende und nachfolgend das unmittelbar auf dem rutschhemmenden Quersteg aufliegende Hosenbein-Ende und damit die ganze Hose herunter. Entsprechende Versuche haben ergeben, daß es genügt, nach dem Herumlegen der Hosenbein-Enden über den rutschfest beschichteten Quersteg diese durch leichten seitlichen Druck nach unten gerichtet zu halten, um einen absolut festen Halt der Hose gegen starken Zug und starke Erschütterungen zu erreichen. Dies ergibt sich daraus, daß ohne einen solchen leichten Druck der Reibungswiderstand der rutschhemmenden Beschichtung nur an der Oberkante und einer Seite des Querstegs und nur hinsichtlich des untenliegenden Hosenbein-Endes wirksam ist, wogegen er mittels dieses leichten Andrucks auch an der weiteren Seite des Quersteges und mittelbar auch hinsichtlich des obenliegenden Hosenbein-Endes wirksam wird.

Außerdem wird durch diesen leichten seitlichen Druck das sonst mögliche Hochklappen und Herunterfallen besonders des obenaufliegenden Hosenbein-Endes verhindert.

Hinsichtlich der diesbezüglichen praktischen Anwendung hat sich die Ausübung des erforderlichen leichten Andrucks durch eine im Mittelbereich des Bügeloberteils angebrachte federnde Platte als optimal erwiesen, deren unteres Ende am Quersteg anliegt und von dort nach hinten und wieder zurück federt.

Die gefalteten Hosenbein-Enden werden etwa ein bis zwei handbreit zwischen dieser federnden Platte und dem Quersteg über diesen herumgelegt, wodurch sich die federnde Platte gleichzeitig öffnet, beim Wegnehmen der Hand von selbst wieder schließt und die Hose festhält. Dies ist ohne wesentlichen Kraftaufwand möglich, da, wie oben ausgeführt, ein schwacher Druck der federnden Platte für den festen Halt der Hose völlig ausreichend ist.

Zum Herausnehmen werden die Hosenbein-Enden wiederum zwischen der federnden Platte und dem Quersteg ergriffen und hochgezogen oder wird die federnde Platte nach hinten gedrückt und werden dann die Hosenbein-Enden herausgezogen.

Die vorliegende Erfindung beruht somit auf der Kombination der technischen Merkmale eines Bügels mit rutschhemmend beschichtetem Quersteg und eines Bügels mit lediglich einer federnden Platte. Der sich hieraus ergebende zusätzliche technische Effekt besteht darin, daß nur durch diese Kombination eine Hose auf sehr einfache Art und Weise auch lang aufgehängt werden kann.

Die Vorteile der Erfindung ergeben sich wie folgt:
In solchen Anzugbügeln können nunmehr die Hosen lang aufgehängt werden und richtig aushängen.
Die Handhabung ist einfach und schnell, da das Öffnen und Schließen der Haltevorrichtung gleichzeitig mit dem Einhängen der Hose ohne zusätzliche Handgriffe und mit nur geringem Kraftaufwand erfolgt. Bei allen sonstigen Konstruktionen sind hierfür zusätzliche Handgriffe erforderlich.
Da keine starke mechanische Kräfte wirken, sind auch leichte preisgünstige Kunstoff-Spritzgußbügel verwendbar und ist die Herstellung billiger als bei den aus Holz bestehenden Hosenklammerkombinationen. Die so etwas verkürzt eingehängten Hosen stoßen auch bei modernen niedrigen Kleiderschränken unten nicht auf.

Auf das Anlageblatt mit der Zeichnung wird Bezug genommen.

## Patentansprüche

1. Anzugbügel mit einem rutschhemmenden Quersteg und einer im Mittelbereich des Bügeloberteils angebrachten senkrecht herabführenden federnden Platte, deren freies unteres Ende am Quersteg anliegt und von diesem weg und wieder zurückfedert, dadurch gekennzeichnet, daß diese Konstruktionsmerkmale gemeinsam vorhanden sind.
